# EUROPÄISCHE PATENTANMELDUNG

(11) **EP 4 534 381 A1**
(43) Veröffentlichungstag der Anmeldung: **09.04.2025**
(21) Anmeldenummer: 23020462.0
(22) Anmeldetag: 05.10.2023
(51) Int. Cl.: B61L 5/10

(54) **VORRICHTUNG UND VERFAHREN ZUR MESSUNG EINES SPIELS EINES SPERRSCHIEBERS IN EINER SPERRAUSNEHMUNG EINES PRÜFERSCHIEBERS**

(71) Anmelder: voestalpine Signaling Austria GmbH, 8740 Zeltweg (AT)
(72) Erfinder: Achleitner, Herbert, A-8741 Weisskirchen (AT); Bärnthaler, Franz, A-8740 Zeltweg (AT); Maier, Christoph, A-8770 St. Michael (AT)
(74) Vertreter: SONN Patentanwälte GmbH & Co KG

(57) **Zusammenfassung**

Vorrichtung zur Ermittlung eines Spiels eines Sperrschiebers (14,15) in einer Sperrausnehmung (18,21) eines Prüferschiebers (12,13) einer Weichenstellvorrichtung (1), umfassend wenigstens einen an ein bewegliches Weichenteil ankoppelbaren, verschiebbaren ersten Prüferschieber (13) mit wenigstens einer Sperrausnehmung (21), wenigstens einen ersten Sperrschieber (15), der quer zur Verschieberichtung des ersten Prüferschiebers (13) verschiebbar und in einer Endlage des ersten Prüferschiebers (13) in die wenigstens eine Sperrausnehmung (21) einschiebbar ist, eine Sperrschieberabstützung (17), in der der erste Sperrschieber (15) verschiebbar geführt ist, und eine erste Messeinheit (24) zur Messung eines letzten Teilbereichs einer Verschiebung des ersten Prüferschiebers (13) relativ zum ersten Sperrschieber (15), die von einem am ersten Prüferschieber (13) angeordneten ersten Mitnehmer (23) betätigbar ist, wobei für die Betätigung der ersten Messeinheit (24) ein erster Betätiger (31) zwischen dem ersten Mitnehmer (23) und der ersten Messeinheit (24) angeordnet ist, der in einem Führungselement (29) in einer parallel zur Verschieberichtung des ersten Prüferschiebers (13) verlaufenden Richtung geführt ist und vom ersten Mitnehmer (23) im letzten Teilbereich der Verschiebung gegen einen ersten Kraftspeicher (30) angetrieben ist, wobei eine zwischen einer Ausgangslage und einer Endlage erfolgende Verschiebung des ersten Betätigers (31) von der ersten Messeinheit (24) erfassbar ist und verschiebeabhängig das zu messende Spiel erfassbar ist und wobei Mittel zur Kalibrierung oder Einstellung einer Vorbetätigung der ersten Messeinheit (24) vorgesehen sind.

## Beschreibung

Die Erfindung betrifft Vorrichtung zur Ermittlung eines Spiels eines Sperrschiebers in einer Sperrausnehmung eines Prüferschiebers einer Weichenstellvorrichtung, umfassend wenigstens einen an ein bewegliches Weichenteil, wie z.B. eine Zungenschiene oder bewegliche Herzstückspitze, ankoppelbaren, verschiebbaren ersten Prüferschieber mit wenigstens einer Sperrausnehmung, wenigstens einen ersten Sperrschieber, der quer zur Verschieberichtung des ersten Prüferschiebers verschiebbar und in einer Endlage des ersten Prüferschiebers in die wenigstens eine Sperrausnehmung einschiebbar ist, eine Sperrschieberabstützung, in der der erste Sperrschieber verschiebbar geführt ist, und eine erste Messeinheit zur Messung eines letzten Teilbereichs einer Verschiebung des ersten Prüferschiebers relativ zum ersten Sperrschieber, die von einem am ersten Prüferschieber angeordneten ersten Mitnehmer betätigbar ist.

Weiters betrifft die Erfindung ein Verfahren zur Ermittlung eines Spiels eines Sperrschiebers in einer Sperrausnehmung eines Prüferschiebers einer Weichenstellvorrichtung, bei dem ein erster Prüferschieber an ein bewegliches Weichenteil, wie z.B. eine Zungenschiene oder bewegliche Herzstückspitze, angekoppelt ist, ein letzter Teilbereich einer Verschiebung des ersten Prüferschiebers relativ zum Sperrschieber über einen ersten Betätiger auf eine erste Messeinheit zu deren Betätigung übertragen wird, wobei die erste Messeinheit eine zwischen einer Ausgangslage und einer Endlage erfolgende Verschiebung des ersten Betätigers erfasst und verschiebeabhängig einen dem zu messenden Spiel entsprechenden Messwert ausgibt und dass die erste Messeinheit in der Ausgangslage einen voreinstellbaren Messwert ausgibt.

Stellvorrichtungen für bewegliche Weichenteile, wie insbesondere Zungenschienen oder bewegliche Herzstücke, welche mit einer integrierten Endlagenprüfeinrichtung versehen sind, sind als zum Stand der Technik gehörend allgemein bekannt. Bei den bekannten Weichenstellvorrichtungen erfolgt die mechanische Umstellung des beweglichen Weichenteiles mit Hilfe eines elektromechanischen oder hydraulischen Antriebsaggregats, das eine Stellstange antreibt, wobei eine in den Weichenantrieb integrierte Verriegelungseinrichtung zur Verriegelung der Stellstangenendlagen sowie eine Endlagenprüfeinrichtung vorgesehen sind. Eine derartige Endlagenprüfeinrichtung dient dazu, bei Weichen den aktuellen Zustand der Weiche mechanisch abzutasten und ein Prüfsignal zu erzeugen, anhand dessen zuverlässig festgestellt werden kann, ob die Weiche korrekt umgestellt wurde und ob sich die anliegende und die abliegende Zungenschiene in ihrer jeweiligen korrekten Endlage befinden. Die Endlagenprüfeinrichtung weist zwei Prüferschieber auf, die sich im Wesentlichen quer zur Schienenlängsrichtung erstrecken und welche beim Umstellen der Weiche in Längsrichtung des jeweiligen Prüferschiebers verschoben werden. Die Position der Prüferschieber wird mit Hilfe von elektromechanischen Wandlern erfasst, beispielsweise in der Form von Endschaltern bzw. Zungenprüfkontakten, welche in die Weichenstellvorrichtung integriert sein können.

Zur Verriegelung der Stellstange in den Endlagen der beweglichen Weichenteile sind bei bekannten Weichenstellvorrichtungen zwei Sperrschieber vorgesehen, die quer zur Verschieberichtung der Stellstange verlagerbar sind und in der jeweiligen Sperrposition jeweils in eine Verriegelungsausnehmung der Stellstange formschlüssig eingreifen. Dabei ist ein erster Sperrschieber zur Verriegelung der Stellstange in der einen Endlage und ein zweiter Sperrschieber zur Verriegelung der Stellstange in der anderen Endlage vorgesehen. Die Sperrschieber sind bei Weichenstellvorrichtungen der eingangs genannten Art weiters so ausgebildet, dass sie in der Verriegelungslage gleichzeitig in eine jeweilige Sperrausnehmung der Prüferschieber eingreifen, um auch diese in der jeweiligen Endlage zu verriegeln. Eine derartige Ausführung ist beispielsweise in der DE 19525012 A1 gezeigt.

Sperrschieber müssen in den zugehörigen Sperrausnehmungen ein gewisses Spiel aufweisen, das innerhalb enger Toleranzen eingehalten werden muss. Dieses Spiel wird in der Fachsprache auch als Prüferluft bezeichnet. Es ist deshalb bekannt, an dem mit den Sperrschiebern und den Sperrausnehmungen verbundenen mechanischen Komponenten in gut sichtbaren Positionen Markierungen anzubringen, die eine Ablesung des Spiels ermöglichen.

Weiters sind auch Vorrichtungen zur elektrischen Erfassung des Sperrschieberspiels bekannt geworden. Beispielsweise offenbart die JP 2016-101917 A einen Linearsensor, der gehäusefest angeordnet ist und von einem am Prüferschieber befestigten Mitnehmer in Verschieberichtung betätigt wird. Ein derartiger Linearsensor kann elektrisch kalibriert werden, ist aber aufgrund der direkten mechanischen Ankoppelung an den starr am Prüferschieber befestigten Mitnehmer nicht in der Lage, zusätzliche Funktionen zu erfüllen.

Beispielsweise wäre es wünschenswert, auch ein negatives Spiel zu erfassen, d.h. einen Zustand, bei dem der Sperrschieber in einer Endlage des Prüferschiebers nicht in die Sperrausnehmung eingreifen kann. Zusätzlich wäre es vorteilhaft, eine Funktionsprüfung der das Spiel erfassenden Messeinheit vorzusehen, und insbesondere zu überprüfen, ob die Messeinheit nach einer Rückstellung des Prüferschiebers wieder in eine Ausgangslage zurückgekehrt ist.

Die Erfindung zielt daher darauf ab, eine Vorrichtung der eingangs genannten Art dahingehend weiterzubilden, dass diesen Anforderungen Rechnung getragen werden kann.

Zur Lösung dieser Aufgabe ist gemäß einem ersten Aspekt der Erfindung bei einer Vorrichtung der eingangs genannten Art im Wesentlichen vorgesehen, dass für die Betätigung der ersten Messeinheit ein erster Betätiger zwischen dem ersten Mitnehmer und der ersten Messeinheit angeordnet ist, der in einem vorzugsweise an der Sperrschieberabstützung abstützbaren Führungselement in einer parallel zur Verschieberichtung des ersten Prüferschiebers verlaufenden Richtung geführt ist und vom ersten Mitnehmer im letzten Teilbereich der Verschiebung gegen einen ersten Kraftspeicher angetrieben ist, dass eine zwischen einer Ausgangslage und einer Endlage erfolgende Verschiebung des ersten Betätigers von der ersten Messeinheit erfassbar ist und verschiebeabhängig das zu messende Spiel erfassbar ist und Mittel zur Kalibrierung der ersten Messeinheit oder zur Einstellung einer Vorbetätigung der ersten Messeinheit vorgesehen sind.

Vorzugsweise umfassen die Mittel zur Kalibrierung der ersten Messeinheit ein am ersten Betätiger angeordnetes erstes verstellbares Anschlagelement und/oder Einstellelement.

Dadurch, dass die Betätigung der Messeinheit nicht unmittelbar durch den am Prüfschieber befestigten Mitnehmer erfolgt, sondern unter Zwischenschaltung eines Betätigers, wird eine zusätzliche Einstellmöglichkeit geschaffen, was zum Beispiel in einfacher Weise auch die Erfassung eines negativen Spiels erlaubt. Insbesondere wird dadurch eine mechanische, statt einer ausschließlich elektrischen Kalibrierung der Messeinheit ermöglicht. Der Betätiger ist zu diesem Zweck zwischen einer Ausgangslage und einer Endlage verschiebbar gelagert und umfasst ein verstellbares Anschlagelement und/oder Einstellelement zur Kalibrierung der Messeinheit. Das Anschlagelement ist hierbei bevorzugt in Verschieberichtung des Betätigers zum Mitnehmer hin und von diesem weg verstellbar, sodass hierdurch der wirksame Abstand zwischen dem Mitnehmer und der Messeinheit eingestellt werden kann. Das verstellbare Anschlagelement kann auf dem Mitnehmer oder dem Betätiger angeordnet sein. Eine besonders bevorzugte Ausbildung besteht hierbei darin, dass das erste verstellbare Anschlagelement jeweils von einer in Verschieberichtung des ersten Betätigers verstellbaren Schraube gebildet ist. Der Betätiger ist hierbei ein von der Messeinheit gesondertes Bauteil und beispielsweise nicht von dem Messstößel eines Linearpotentiometers gebildet.

Außerdem kann durch den einstellbaren Anschlag ein sonst gegebenenfalls vorhandener Abstand zwischen dem Betätiger und dem Mitnehmer kompensiert werden. Aufgrund eines derartigen Abstands würde eine Messung erst axial verspätet stattfinden. Speziell bei einer Nachrüstung bestehender Weichenstellvorrichtungen mit der Messeinheit muss in der Praxis von größeren auszugleichenden Abweichungen ausgegangen werden.

Die Kalibrierung mithilfe der Kalibrier- bzw. Einstellmittel, wie z.B. des verstellbaren Anschlags, erfolgt beispielsweise derart, dass in einem anfänglichen Kalibrierungsvorgang die Betätigung der ersten Messeinheit so eingestellt wird, dass ein dem beobachteten Spiel entsprechender Messwert ausgegeben wird, und dass in einem nachfolgenden Messvorgang die Weichenstellvorrichtung in eine Endlage gebracht wird und die Lage des ersten Prüferschiebers in dieser Endlage die Betätigung der ersten Messeinheit durch den Betätiger bestimmt, und das Spiel durch Auslesen des Messsignals der ersten Messeinheit ermittelt wird.

Um die Messung des Spiels nicht nur bei dem ersten Prüferschieber vornehmen zu können, sondern auch bei Weichenstellvorrichtungen mit einem zweiten Prüferschieber, umfasst die erfindungsgemäße Vorrichtung gemäß einer bevorzugten Weiterbildung weiters einen zweiten Sperrschieber, der in der Sperrschieberabstützung geführt und quer zur Verschieberichtung des ersten oder eines an ein bewegliches Weichenteil ankoppelbaren, verschiebbaren zweiten Prüferschiebers verschiebbar und in einer Endlage des ersten oder zweiten Prüferschiebers in wenigstens eine Sperrausnehmung des Prüferschiebers einschiebbar ist, eine zweite Messeinheit zur Messung eines letzten Teilbereichs einer Verschiebung des ersten oder zweiten Prüferschiebers relativ zum zweiten Sperrschieber, ein am ersten oder zweiten Prüferschieber angeordneter zweiter Mitnehmer, einen zweiten Betätiger zwischen dem zweiten Mitnehmer und der zweiten Messeinheit zur Betätigung der zweiten Messeinheit, der im Führungselement in einer parallel zur Verschieberichtung des ersten oder zweiten Prüferschiebers verlaufenden Richtung geführt ist und vom zweiten Mitnehmer gegen einen zweiten Kraftspeicher angetrieben ist, wobei eine zwischen einer Ausgangslage und einer Endlage erfolgende Verschiebung des zweiten Betätigers von der zweiten Messeinheit erfassbar ist und verschiebeabhängig das zu messende Spiel erfassbar ist und Mittel zur Kalibrierung der zweiten Messeinheit oder zur Einstellung einer Vorbetätigung der zweiten Messeinheit vorgesehen sind.

Wenn es sich bei den beweglichen Weichenteil um Zungenschienen handelt, ist an jede der Zungenschienen ein eigener Prüferschieber angekoppelt, der jeweils eine Sperrausnehmung zum Eingreifen eines jeweiligen Sperrschiebers aufweist. Wenn es sich bei dem beweglichen Weichenteil um eine bewegliche Herzstückspitze handelt, sind zwar ebenfalls zwei Prüferschieber vorgesehen, die Verriegelung der Endlagen erfolgt jedoch über einen einzigen Prüferschieber, so dass die entsprechenden Sperrausnehmungen lediglich in diesem Prüferschieber ausgebildet sind.

Gemäß einer bevorzugten Weiterbildung ist vorgesehen, dass sich der erste und ggf. der zweite Betätiger in der Ausgangslage in einer durch den ersten bzw. zweiten Kraftspeicher vermittelten Endposition befindet. Dies bedeutet, dass der Kraftspeicher den Betätiger nach einer Rückstellung des Prüferschiebers wieder in die Ausgangslage zurückschiebt.

Im Rahmen der vorliegenden Erfindung können unterschiedliche Typen von Messeinheiten zum Einsatz kommen. Die Messeinheit kann hierbei an die jeweiligen Anforderungen der Überprüfungssicherheit angepasst sein und kann sowohl elektrisch oder elektronisch betriebene Sensoren umfassen, die aus der Ferne auslesbar sind, als auch einfache Verschiebeskalen, die im Zuge einer Vorortprüfung von entsprechenden Personal durch Inaugenscheinnahme abgelesen werden können. Gemäß einer bevorzugten Weiterbildung der erfindungsgemäßen Vorrichtung weist die erste Messeinheit und ggf. die zweite Messeinheit jeweils einen elektrischen Verschiebesensor, insbesondere ein Potentiometer, auf, das in der Ausgangslage des Betätigers einen von Null verschiedenen Messwert ausgibt, und/oder die erste Messeinheit und ggf. die zweite Messeinheit weist jeweils ein mechanisch verschiebbares Anzeigeelement zur optischen Anzeige des Spiels auf einer Skala auf. Ein besonderer Vorteil des erfindungsgemäßen Betätigers liegt darin, dass dieser auch mit einer Mehrzahl unterschiedlicher Messeinheiten einsetzbar ist, die gleichzeitig und parallel vom Betätiger betätigt werden können.

Im Falle eines elektrischen Verschiebesensors, wie insbesondere bei einem Potentiometers, sieht eine bevorzugte Ausbildung vor, dass ein Einstellelement zur Einstellung einer Vorbetätigung des elektrischen Verschiebesensors in der Ausgangslage vorgesehen ist, sodass in der Ausgangslage ein von Null verschiedener Messwert einstellbar bzw. ausgebbar ist. Der von Null verschiedene Messwerte kann hierbei eine von Null verschiedene Spannung und/oder ein von Null verschiedener Strom sein. Wenn der elektrische Verschiebesensor in der unbetätigten Stellung, d.h. in der Ausgangslage des Betätigers, vorbetätigt ist, kann eine angeschlossene Auswerteeinheit überprüfen, ob der Betätiger nach einer Rückstellung des Prüferschiebers aus der verriegelten Endlage tatsächlich ordnungsgemäß in die Ausgangslage zurückgekehrt ist. Dadurch kann eine allfällige Fehlfunktion detektiert werden. Würde der elektrische Verschiebesensor in der Ausgangslage vorgesehenerweise keinen Messwert liefern, d.h. auf eine Spannung von Null eingestellt sein, würde sich dieser Zustand nicht von einer Fehlfunktion der Messeinheit unterscheiden lassen und wäre eine derartige Fehlfunktion nicht feststellbar.

Im Falle der Ausbildung der Messeinheit als mechanisch verschiebbares Anzeigeelement kann dieses bevorzugt von einem optisch wahrnehmbaren Element, wie z.B. einer Markierung, einer Scheibe oder einem Ring, auf einer mit dem ersten und ggf. zweiten Betätiger gekoppelten ersten bzw. zweiten Stange gebildet werden, wobei vorzugsweise das optisch wahrnehmbare Element durch ein Fenster des Führungselements sichtbar ist.

Um sicherzustellen, dass der Mitnehmer formschlüssig mit dem jeweiligen Prüferschieber zusammenwirkt, ist gemäß einer bevorzugten Weiterbildung vorgesehen, dass der erste und ggf. der zweite Mitnehmer sich an einem jeweiligen axialen Anschlag des ersten bzw. zweiten Prüferschiebers abstützt.

Für die Erzielung zuverlässiger Messwerte durch die Messeinheit ist eine entsprechende Lageabsicherung der Messeinheit von Vorteil, wobei die Messeinheit im Führungselement starr befestigt ist. Bevorzugt ist hierbei vorgesehen, dass sich das Führungselement in Verschieberichtung des ersten bzw. zweiten Betätigers formschlüssig an der Sperrschieberabstützung abstützt.

Das Führungselement kann vorzugweise gehäusefest angeordnet sein oder einen Teil des Gehäuses der Weichenstellvorrichtung selbst ausbilden.

Eine besonders robuste Bauweise wird bevorzugt weiters dadurch erreicht, dass das Führungselement einen jeweiligen Anschlag zum Begrenzen der Verschiebung des ersten und ggf. des zweiten Betätigers in Richtung der Ausgangsstellung aufweist.

In bevorzugter Weise weist auch die Sperrschieberabstützung einen jeweiligen Anschlag zum Begrenzen der Verschiebung des ersten und ggf. des zweiten Betätigers auf, der vorzugsweise mit dem jeweiligen Anschlag des Führungselements fluchtet.

Gemäß einem zweiten Aspekt der Erfindung wird ein Verfahren zur Ermittlung eines Spiels eines Sperrschiebers in einer Sperrausnehmung eines Prüferschiebers einer Weichenstellvorrichtung bereitgestellt, das insbesondere mit einer Vorrichtung gemäß dem ersten Aspekt der Erfindung durchgeführt werden kann. Das Verfahren sieht vor, dass ein erster Prüferschieber an ein bewegliches Weichenteil, wie z.B. eine Zungenschiene oder bewegliche Herzstückspitze, angekoppelt ist, ein letzter Teilbereich einer Verschiebung des ersten Prüferschiebers relativ zum Sperrschieber über einen ersten Betätiger auf eine erste Messeinheit zu deren Betätigung übertragen wird, wobei die erste Messeinheit eine zwischen einer Ausgangslage und einer Endlage erfolgende Verschiebung des ersten Betätigers erfasst und verschiebeabhängig einen dem zu messenden Spiel entsprechenden Messwert ausgibt und dass die erste Messeinheit in der Ausgangslage einen voreinstellbaren Messwert ausgibt. Wie bereits im Zusammenhang mit der erfindungsgemäßen Vorrichtung ausgeführt, erlaubt das Ausgeben eines voreinstellbaren Messwerts in der Ausgangslage die Überprüfung der korrekten Rückstellung des Betätigers.

Bevorzugt ist ein zweiter Prüferschieber an ein bewegliches Weichenteil angekoppelt und es wird ein letzter Teilbereich einer Verschiebung des zweiten Prüferschiebers relativ zum Sperrschieber über einen zweiten Betätiger auf eine zweite Messeinheit zu deren Betätigung übertragen, wobei die zweite Messeinheit eine zwischen einer Ausgangslage und einer Endlage erfolgende Verschiebung des zweiten Betätigers erfasst und verschiebeabhängig einen dem zu messenden Spiel entsprechenden Messwert ausgibt und die zweite Messeinheit in der Ausgangslage einen voreinstellbaren Messwert ausgibt.

Der voreinstellbare Messwert kann bevorzugt durch Verstellen eines ersten und ggf. zweiten verstellbaren Anschlagelements am ersten bzw. zweiten Betätiger oder eines Einstellelements zur Einstellung einer Vorbetätigung der ersten bzw. zweiten Messeinheit eingestellt werden.

Um auch ein negatives Spiel sicher erfassen zu können, kann bevorzugt so vorgegangen werden, dass in Verschieberichtung des ersten bzw. zweiten Prüferschiebers der erste bzw. zweite Mitnehmer mit dem ersten bzw. zweiten Betätiger zumindest 1 mm, bevorzugt 3 mm, besonders bevorzugt 7 mm vor dem Eintauchen des ersten bzw. zweiten Sperrschiebers in die Sperrausnehmung einen Kontakt zur Verschiebung des ersten bzw. zweiten Betätigers herstellt.

Bevorzugt weist die erste Messeinheit und ggf. die zweite Messeinheit jeweils einen elektrischen Verschiebesensor, insbesondere ein Potentiometer, auf, das in der Ausgangslage einen von Null verschiedenen Messwert ausgibt, und/oder die erste Messeinheit und ggf. die zweite Messeinheit weist jeweils ein mechanisch verschiebbares Anzeigeelement zur optischen Anzeige des Spiels auf einer Skala auf.

Bevorzugt wird der erste bzw. zweite Betätiger bei einer Rückstellung des ersten bzw. zweiten Prüferschiebers durch einen Kraftspeicher in die Ausgangslage verschoben, worauf die erste bzw. zweite Messeinheit den voreinstellbaren Messwert ausgibt.

Besonders vorteilhaft werden die Messwerte der ersten und der zweiten Messeinheit einer gemeinsamen Auswertung zugeführt, wobei in einer Endlage des ersten Prüferschiebers die erste Messeinheit den dem zu messenden Spiel entsprechenden Messwert ausgibt und überprüft wird, ob die zweite Messeinheit den voreinstellbaren Messwert ausgibt.

Wie bereits eingangs erwähnt, erfordert die Messung des Spiels des Sperrschiebers im der Sperrausnehmung des Prüferschiebers eine vorangehende Kalibrierung. Dies erfolgt gemäß einer bevorzugten Ausführung des erfindungsgemäßen Verfahrens derart, dass in einem anfänglichen Kalibrierungsvorgang die Betätigung der ersten Messeinheit so eingestellt wird, dass ein dem beobachteten Spiel zugeordneter Messwert ausgegeben wird, und dass in einem nachfolgenden Messvorgang die Weichenstellvorrichtung in eine Endlage gebracht wird und die Lage des ersten Prüferschiebers in dieser Endlage die Betätigung der ersten Messeinheit durch den Betätiger bestimmt, und das Spiel durch Auslesen des Messsignals der ersten Messeinheit durch eine Auswerteeinheit ermittelt wird.

Gemäß einer weiteren bevorzugten Ausbildung kann so vorgegangen werden, dass in einer ersten Endlage der Weichenstellvorrichtung gemessen wird, ob der erste Sperrschieber, der sich in einer Sperrlage befindet, ein erforderliches Spiel von bevorzugt 0-5mm, besonders bevorzugt 1-4mm, in der Sperrausnehmung des ersten Prüferschiebers aufweist, und ob der zweiten Prüferschieber, der vom zweiten Sperrschieber nicht gesperrt ist, die zweite Messeinheit nicht betätigt, sodass der der Ausgangslage entsprechende voreinstellbare Messwert ausgegeben wird.

In gleicher Weise kann auch hinsichtlich der zweiten Endlage der Weichenstellvorrichtung vorgegangen werden, nämlich derart, dass nach einer Umstellung von der ersten in eine zweite Endlage der Weichenstellvorrichtung nach Abschluss der Umstellung gemessen wird, ob der zweite Sperrschieber, der sich in einer Sperrlage befindet, ein erforderliches Spiel von 0-5mm, bevorzugt 1-4mm, in der Sperrausnehmung des zweiten Prüferschiebers aufweist, und ob der erste Prüfschieber, der vom ersten Sperrschieber nicht gesperrt ist, die erste Messeinheit nicht betätigt, sodass der der Ausgangslage entsprechende voreinstellbare Messwert ausgegeben wird.

Eine weitere Möglichkeit der Auswertung der Messwerte der beiden Messeinheiten liegt darin, dass aus der Reihenfolge der Betätigung der ersten Messeinheit und der zweiten Messeinheit die Stellrichtung der Weichenstellvorrichtung ermittelt wird.

Fernern kann auch so vorgegangen werden, dass auf Grund eines geringeren oder höheren Messwerts in der nicht betätigten Lage als der der Ausgangslage entsprechende voreinstellbare Messwert auf eine Fehlfunktion geschlossen wird.

Schließlich kann auch so vorgegangen werden, dass die Ermittlung des Spiels nach einer Umstellung der Weichenstellvorrichtung mehrmals wiederholt wird und Änderungen des Spiels vorzugsweise in Abhängigkeit von Temperaturmessdaten ausgewertet werden.

Die Erfindung wird nachfolgend anhand von in der Zeichnung dargestellten Ausführungsbeispielen näher erläutert. In dieser zeigen Fig. 1 eine perspektivische Darstellung einer Weichenstellvorrichtung mit offenem Deckel, Fig. 2 eine vereinfachte Teilansicht der Weichenstellvorrichtung gemäß Fig. 1 in einer rechten Endlage, Fig. 3 eine Darstellung gemäß Fig. 2 mit verriegelter linker Endlage, Fig. 4, 5 und 6 eine Teildarstellung der Weichenstellvorrichtung in verschiedenen Verschiebezuständen, Fig. 7 eine alternative Ausbildung der Vorrichtung gemäß Fig. 4, Fig. 8 eine weitere alternative Ausbildung der Vorrichtung gemäß Fig. 4, Fig. 9 eine abgewandelte Ausbildung und die Fig. 10-13 Diagramme von Messwertaufzeichnungen.

In Fig. 1 ist eine Weichenstellvorrichtung 1 dargestellt, in deren Gehäuse 2 alle für den Antrieb und die Übertragung der Stellbewegung, für die Verriegelung der Endlagen, für die Endlagenprüfung und für die Ermöglichung eines Auffahrens der Weiche erforderlichen Bauteile angeordnet sind. Es ist ein Antriebsaggregat vorgesehen, welches einen Elektromotor 3 und ein vom Elektromotor 3 unter Zwischenschaltung eines Getriebes 4 angetriebenes Spindelgetriebe umfasst, das eine lineare Stellbewegung in Richtung der Achse der Spindel 5 bereitstellt. Hierzu wirkt ein mit einer Spindelmutter ausgestattetes Angriffsstück 6 in nachfolgend noch näher beschriebener Weise mit einem Schlitten 7 zusammen, um die Stellbewegung auf den Schlitten 7 zu übertragen. Der Schlitten 7 wiederum ist über eine Auffahrkupplung 8 mit der Stellstange 9 gekuppelt, über welche die Stellbewegung entsprechend dem Doppelpfeil 10 auf die nicht dargestellten Zungenschienen übertragen wird. Der Schlitten 7 und das Angriffsstück 6 sind bevorzugt rollend in Nuten im Gehäuseboden geführt.

Die Handkurbel 11 ist Teil eines Handantriebs, mit dem das Antriebsaggregat bei Bedarf händisch betätigt werden kann.

Zur Überprüfung der korrekten Einnahme der Endlagen sind Prüferschieber 12 und 13 an die Zungenschienen angeschlossen, die ebenfalls entsprechend dem Doppelpfeil verschiebbar im Gehäuse 2 gelagert sind. Weiters sind ein erster Sperrschieber 14 und ein zweiter Sperrschieber 15 vorgesehen, die quer, insbesondere senkrecht zur Längserstreckung der Stellstange 9 und der Prüferschieber 12,13 voneinander gesondert zwischen einer Freigabeposition und zumindest einer Sperrposition verschiebbar geführt sind. In der Sperrposition verursacht der entsprechende Sperrschieber 14,15 eine Verriegelung der Stellstange 9 und der Prüferschieber 12,13 in der entsprechenden Endlage, wie dies in den nachfolgenden Figuren noch näher erläutert wird. Weiters ist ersichtlich, dass der erste und der zweite Sperrschieber 14,15 in einer Sperrschieberabstützung 17 formschlüssig aufgenommen und dort in Verschieberichtung geführt sind.

Fig. 2 ist eine vereinfachte Darstellung, in der die Umstelleinrichtung in der rechten Endlage dargestellt ist. Zur Verriegelung dieser Endlage taucht der von der Kraft einer Feder 22 beaufschlagte erste Sperrschieber 14 mit einer Sperrnase in eine linke, erste Ausnehmung 16a des Schlittens 7 ein. Für die Verriegelung der linken Endlage ist eine spiegelbildliche Ausgestaltung der beschriebenen Bauteile auf der rechten Seite des Schlittens 7 mit einer zweiten Ausnehmung 16b vorgesehen. In der in Fig. 2 dargestellten Endlage greift weiters eine Sperrnase des ersten Sperrschiebers 14 in erste Ausnehmungen 18 und 19 des ersten bzw. zweiten Prüferschiebers 12 bzw. 13 ein, um auch die Prüferschieber 12,13 in ihrer Endlage zu prüfen bzw. zu verriegeln.

Wenn die Stellstange 9 in der linken Endlage verriegelt ist, wie dies in Fig. 3 dargestellt ist, greift eine Sperrnase des zweiten Sperrschiebers 15 in die zweiten Ausnehmungen 20 und 21 der Prüferschieber 12 bzw. 13 ein.

Für das sichere Einfallen der Sperrschieber 14,15 in die Sperrausnehmungen der Prüferschieber 12,13 ist es erforderlich, dass die Sperrschieber 14,15 mit Spiel in die jeweilige Sperrausnehmung eingreifen. Die für die Messung dieses Spiels im Betrieb der Weichenstellvorrichtung erforderlichen Komponenten gemäß bestimmten Ausführungsbeispielen der Erfindung sind in den nachfolgenden schematischen Zeichnungen dargestellt, wobei diese Ausführungsbeispiele nicht auf eine Ausgestaltung der Weichenstellvorrichtung beschränkt ist, wie sie in Fig. 1 gezeigt ist.

Fig. 4 zeigt den Prüferschieber 13 in einer Lage, kurz bevor er die in Fig. 3 gezeigte linke Endlage erreicht. Der Prüferschieber 13 trägt einen Mitnehmer 23, der dafür vorgesehen ist, die Verschiebebewegung des Prüferschiebers 13 in einem letzten Teilbereich einer Verschiebung auf eine Messeinheit 24 zu übertragen. Die Messeinheit 24 umfasst hierbei sowohl ein Linearpotentiometer 25 als auch ein durch ein Fenster 28 sichtbares mechanisch verschiebbares Anzeigeelement 27 zur optischen Anzeige des Spiels auf einer Skala 26. Für die Betätigung der Messeinheit 24 ist ein Betätiger 31 zwischen dem Mitnehmer 23 und der Messeinheit 24 angeordnet, der in einem Führungselement 29 in einer parallel zur Verschieberichtung des Prüferschiebers 13 verlaufenden Richtung geführt ist und vom Mitnehmer 23 im letzten Teilbereich der Verschiebung gegen einen Kraftspeicher 30 angetrieben ist. Der Betätiger 31 ist zur verkippungs- und verwindungsfreien Führung im Führungselement 29 mithilfe von zwei parallelen Stangen 32 und 33 geführt. Damit ist z.B. auch gewährleistet, dass ausgehend vom beweglichen Weichenteil über einen Prüferschieber bzw. dessen Mitnehmer keine von der Verschieberichtung abweichenden Bewegungen auf das Messelement bzw. keine Belastungen normal zur Betätigungsrichtung des Messelements übertragen werden, wodurch die geforderte Genauigkeit und Haltbarkeit der Messelemente auch in Verbindung mit hoch beanspruchten Weichen bzw. beweglichen Weichenteilen erreicht wird.

Zur anfänglichen Kalibrierung der Messeinheit 24 ist der Betätiger 31 mit einem verstellbaren Anschlagelement 34 versehen, welches in Richtung des Doppelpfeils 35, d.h. parallel zur Verschieberichtung des Prüferschieber 13, verstellbar angeordnet ist. Durch Verstellung des verstellbaren Anschlagelements 34 kann eingestellt werden, bei welcher Verschiebeposition des Prüferschiebers 13 bzw. des Mitnehmers 23 letzterer am Betätiger 31 anschlägt und diesen mitzunehmen beginnt. Anders ausgedrückt wird durch Verstellung des verstellbaren Anschlagelements 34 der Beginn des letzten Teilbereichs einer Verschiebung exakt einstellbar, sodass jedenfalls ein positives Spiel von der Messeinheit 24 zur Gänze erfasst wird.

Fig. 4 zeigt eine Position, in welcher der Prüferschieber 13 noch nicht soweit verschoben wurde, dass der Sperrschieber 15 in die Sperrausnehmung 21 einfallen könnte. Im Zuge der weiteren Verschiebung des Prüferschiebers 13 fällt der Sperrschieber 15 in die Sperrausnehmung 21 ein, wie dies in Fig. 5 dargestellt ist. Das Anschlagelement 34 wurde hierbei so eingestellt, dass der Betätigter 31 von seiner in Fig. 4 gezeigten Ausgangslage bereits einen Teilweg durchlaufen hat, so dass die Messeinheit 24 ein Spiel von null anzeigt. Bei der hier dargestellten Ausführungsform kann daher auch ein negatives Spiel erfasst werden, wie dies anhand der Skala 26 durch den Wert -1mm erkennbar ist. Ein negatives Spiel bedeutet, dass der Sperrschieber 15 nach abgeschlossener Verschiebung des Prüferschiebers 13 nicht in die Sperrausnehmung 21 einfallen kann. Bei korrekter Funktionsweise wird die Endlage des Prüferschiebers 13 in der in Fig. 6 dargestellten Lage erreicht, und die Messeinheit 24 zeigt hierbei ein Spiel von 2mm an, das neben einer im Wesentlichen mittigen einer eingeschobenen bzw. eingetauchten Anordnung des Sperrschiebers 15 in der Sperrausnehmung 21 entspricht.

Parallel mit der Betätigung des optischen Anzeigeelements 27 erfolgt auch eine Betätigung des Potentiometers 25. Zu diesem Zweck verschiebt der Betätiger 31 einen vorzugsweise federnd druckbelasteten Messstößel 36 des Potentiometers 25, wobei das Potentiometer 25 ein verschiebeabhängiges elektrisches Signal ausgibt. Dem Potentiometer 25 ist ein Einstellelement 37 zugeordnet, das der Einstellung einer Vorbetätigung des Potentiometers 25 in der Ausgangslage des Betätigers 31 dient, sodass in der Ausgangslage ein von Null verschiedener Messwert ausgebbar ist.

In Fig. 7 ist eine alternative Ausführungsform dargestellt, bei der kein negatives Spiel erfassbar ist. Die Skala 26 beginnt daher beim Wert null und das Anschlagelement 34 wurde derart eingestellt, dass die Betätigung des Betätigers 31 genau dann beginnt, wenn der Sperrschieber 15 in die Sperrausnehmung 21 einfällt.

In Fig. 8 ist eine weitere alternative Ausführungsform dargestellt, die sich von der in den Fig. 4-7 dargestellten Ausführungsform dadurch unterscheidet, dass die Messeinheit 24 lediglich das Potentiometer 25 aufweist.

Fig. 9 zeigt eine Ausbildung gemäß Fig. 8 in einer Ausführung für die Messung des Spiels in beiden Endlagen der Weichenstellvorrichtung, d.h. sowohl für den Prüferschieber 12 als auch für den Prüferschieber 13. Die Vorrichtung ist spiegelbildlich ausgeführt und umfasst auf der rechten Seite die für die Überprüfung der linken Endlage erforderlichen Komponenten und auf der linken Seite die für die Überprüfung der rechten Endlage erforderlichen Komponenten. Für die rechte und die linke Endlage umfasst die Vorrichtung jeweils gesonderte Komponenten, die unabhängig voneinander funktionieren. Es ist lediglich ein gemeinsames Führungselement 29 vorgesehen, an welchem die Potentiometer 25 und 25' angeordnet sind und in dem die Betätiger 31 und 31' verschiebbar geführt sind. Alternativ können auch gesonderte Führungselemente für die rechte und die linke Endlage vorgesehen sein, damit diese örtlich getrennt beim jeweiligen Sperrschieber angebracht werden können. Die Messwerte der beiden Potentiometer 25 und 25' sind einer Auswerteeinheit 38 zugeführt.

Fig. 10 zeigt beispielhaft die von den Potentiometern 25 und 25' ausgegebenen Messwerte über eine Vielzahl von Umstellvorgängen der Weichenstellvorrichtung gemeinsam mit dem gleichzeitig aufgezeichneten Temperaturverlauf. Das Prüferspiel wurde regelmäßig bzw. nach jeder Umstellung gemessen. Dies erlaubt die Identifikation unterschiedlicher Fehlermuster zur Unterscheidung von Fehlerfällen und gibt die Möglichkeit rechtzeitig Alarme auszugeben und Instandhaltungsmaßnahmen einzuleiten, bevor der Weichenantrieb ausfällt. Durch die gleichzeitige Messung der Temperatur kann diese bei der Alarmierung (im mathematischen Modell) berücksichtig werden. Speziell bei hohen Temperaturen und großen Temperaturgängen ist der Einfluss auf das Prüferspiel in einem Ausmaß, dass diese berücksichtigt werden muss.

Fig. 11 zeigt das Detail I aus Fig. 10. Wenn sich die Werte für das Prüferspiel in der rechten Endlage und in der linken Endlage gleichzeitig in unterschiedliche Richtungen (Trend 1 und Trend 2) verändern, deutet das auf eine lockerer Verschraubung des Weichenantriebs zur Weiche hin.

Fig. 12 zeigt das Detail II aus Fig. 10. Verändert sich nur ein Prüferspiel, d.h. entweder jenes in der rechten Endlage oder jenes in der linken Endlage, über die Zeit, deutet das darauf hin, dass das Prüfergestänge neu eingestellt werden muss. Speziell wenn das Prüferspiel bereits nahe an Grenzwerten ist, kann der Temperatureinfluss kritisch sein.

Fig. 13 zeigt das Detail III aus Fig. 10. Es zeigt sich, dass die Temperatur einen nicht zu vernachlässigen Einfluss hat.
Muster 1: Bei niedrigen Temperaturen und geringem Temperaturgang verändert sich das Prüferspiel kaum.
Muster 2: Bei hohen Temperaturen ändert sich der Wert des Prüferspiels in Form eines Offsets, um den sich der Wert im Zusammenhang mit dem Temperaturgang ändert.

## Patentansprüche

1. Vorrichtung zur Ermittlung eines Spiels eines Sperrschiebers (14,15) in einer Sperrausnehmung (18,21) eines Prüferschiebers (12,13) einer Weichenstellvorrichtung (1), umfassend wenigstens einen an ein bewegliches Weichenteil, wie z.B. eine Zungenschiene oder bewegliche Herzstückspitze, ankoppelbaren, verschiebbaren ersten Prüferschieber (13) mit wenigstens einer Sperrausnehmung (21), wenigstens einen ersten Sperrschieber (15), der quer zur Verschieberichtung des ersten Prüferschiebers (13) verschiebbar und in einer ersten Endlage des ersten Prüferschiebers (13) in die wenigstens eine Sperrausnehmung (21) einschiebbar ist, eine Sperrschieberabstützung (17), in der der erste Sperrschieber (15) verschiebbar geführt ist, und eine erste Messeinheit (24) zur Messung eines letzten Teilbereichs einer Verschiebung des ersten Prüferschiebers (13) relativ zum ersten Sperrschieber (15), die von einem am ersten Prüferschieber (13) angeordneten ersten Mitnehmer (23) betätigbar ist, **dadurch gekennzeichnet, dass** für die Betätigung der ersten Messeinheit (24) ein erster Betätiger (31) zwischen dem ersten Mitnehmer (23) und der ersten Messeinheit (24) angeordnet ist, der in einem vorzugsweise an der Sperrschieberabstützung (17) abstützbaren Führungselement (29) in einer parallel zur Verschieberichtung des ersten Prüferschiebers (13) verlaufenden Richtung geführt ist und vom ersten Mitnehmer (23) im letzten Teilbereich der Verschiebung gegen einen ersten Kraftspeicher (30) angetrieben ist, dass eine zwischen einer Ausgangslage und einer Endlage erfolgende Verschiebung des ersten Betätigers (31) von der ersten Messeinheit (24) erfassbar ist und verschiebeabhängig das zu messende Spiel erfassbar ist und dass Mittel zur Kalibrierung der ersten Messeinheit oder zur Einstellung einer Vorbetätigung der ersten Messeinheit (24) vorgesehen sind.

2. Vorrichtung nach Anspruch 1, **dadurch gekennzeichnet, dass** die Mittel zur Kalibrierung der ersten Messeinheit (24) ein am ersten Betätiger (31) angeordnetes erstes verstellbares Anschlagelement (34) umfassen.

3. Vorrichtung nach Anspruch 1 oder 2, weiters umfassend einen zweiten Sperrschieber (14), der in der oder einer weiteren Sperrschieberabstützung (17) geführt und quer zur Verschieberichtung des ersten oder eines an ein bewegliches Weichenteil ankoppelbaren, verschiebbaren zweiten Prüferschiebers (12) verschiebbar und in einer zweiten Endlage des ersten oder zweiten Prüferschiebers (12) in wenigstens eine Sperrausnehmung (18) des ersten oder zweiten Prüferschiebers (12,13) einschiebbar ist, eine zweite Messeinheit (24') zur Messung eines letzten Teilbereichs einer Verschiebung des ersten oder zweiten Prüferschiebers (12,13) relativ zum zweiten Sperrschieber (14), ein am ersten oder zweiten Prüferschieber (12,13) angeordneter zweiter Mitnehmer (23`), einen zweiten Betätiger (31') zwischen dem zweiten Mitnehmer (23') und der zweiten Messeinheit (24') zur Betätigung der zweiten Messeinheit (24`), der im Führungselement (29) in einer parallel zur Verschieberichtung des ersten oder zweiten Prüferschiebers (12,13) verlaufenden Richtung geführt ist und vom zweiten Mitnehmer (23') gegen einen zweiten Kraftspeicher (30') angetrieben ist, wobei eine zwischen einer Ausgangslage und einer Endlage erfolgende Verschiebung des zweiten Betätigers (31') von der zweiten Messeinheit (24') erfassbar ist und verschiebeabhängig das zu messende Spiel erfassbar ist und Mittel zur Kalibrierung, insbesondere ein zweites verstellbares Anschlagelement (34`), oder zur Einstellung einer Vorbetätigung der zweiten Messeinheit vorgesehen sind.

4. Vorrichtung nach Anspruch 2 oder 3, **dadurch gekennzeichnet, dass** das erste und ggf. das zweite verstellbare Anschlagelement (34,34') jeweils von einer in Verschieberichtung des ersten bzw. zweiten Betätigers (31,31') verstellbaren Schraube gebildet ist.

5. Vorrichtung nach einem der Ansprüche 1 bis 4, **dadurch gekennzeichnet, dass** sich der erste und ggf. der zweite Betätiger (31,31') in der Ausgangslage in einer durch den ersten bzw. zweiten Kraftspeicher (30,30') vermittelten Endposition befindet.

6. Vorrichtung nach einem der Ansprüche 1 bis 5, **dadurch gekennzeichnet, dass** die erste Messeinheit (24) und ggf. die zweite Messeinheit (24') jeweils einen elektrischen Verschiebesensor, insbesondere ein Potentiometer (25, 25'), aufweist, das in der Ausgangslage des Betätigers (31,31') einen von Null verschiedenen Messwert ausgibt, und/oder die erste Messeinheit (24) und ggf. die zweite Messeinheit (24') jeweils ein mechanisch verschiebbares Anzeigeelement (27) zur optischen Anzeige des Spiels auf einer Skala (26) aufweist.

7. Vorrichtung nach Anspruch 6, **dadurch gekennzeichnet, dass** ein Einstellelement (37) zur Einstellung einer Vorbetätigung des elektrischen Verschiebesensors (25, 25') in der Ausgangslage vorgesehen ist, sodass in der Ausgangslage ein von Null verschiedener Messwert einstellbar bzw. ausgebbar ist.

8. Vorrichtung nach Anspruch 6 oder 7, **dadurch gekennzeichnet, dass** das mechanisch verschiebbare Anzeigeelement (27) von einem optisch wahrnehmbaren Element, wie z.B. einer Markierung, einer Scheibe oder einem Ring, auf einer mit dem ersten und ggf. zweiten Betätiger (31,31') gekoppelten ersten bzw. zweiten Stange (32,33, 32',33') gebildet wird.

9. Vorrichtung nach einem der Ansprüche 1 bis 8, **dadurch gekennzeichnet, dass** der erste und ggf. der zweite Mitnehmer (23,23') sich an einem jeweiligen axialen Anschlag des ersten bzw. zweiten Prüferschiebers (12,13) abstützt.

10. Vorrichtung nach einem der Ansprüche 1 bis 9, **dadurch gekennzeichnet, dass** das Führungselement (29) sich in Verschieberichtung des ersten bzw. zweiten Betätigers (31,31') formschlüssig an der Sperrschieberabstützung (17) abstützt.

11. Vorrichtung nach einem der Ansprüche 1 bis 10, **dadurch gekennzeichnet, dass** das Führungselement (29) einen jeweiligen Anschlag zum Begrenzen der Verschiebung des ersten und ggf. des zweiten Betätigers (31,31') in Richtung der Ausgangsstellung aufweist.

12. Vorrichtung nach Anspruch 11, **dadurch gekennzeichnet, dass** die Sperrschieberabstützung (17) einen jeweiligen Anschlag zum Begrenzen der Verschiebung des ersten und ggf. des zweiten Betätigers (31,31') aufweist, der vorzugsweise mit dem jeweiligen Anschlag des Führungselements (29) fluchtet.

13. Verfahren zur Ermittlung eines Spiels eines Sperrschiebers (15) in einer Sperrausnehmung (18,21) eines Prüferschiebers (12,13) einer Weichenstellvorrichtung (1), insbesondere mit einer Vorrichtung nach einem der Ansprüche 1 bis 12, bei dem ein erster Prüferschieber (13) an ein bewegliches Weichenteil, wie z.B. eine Zungenschiene oder bewegliche Herzstückspitze, angekoppelt ist, ein letzter Teilbereich einer Verschiebung des ersten Prüferschiebers (12,13) relativ zum Sperrschieber (15) über einen ersten Betätiger (31) auf eine erste Messeinheit (24) zu deren Betätigung übertragen wird, wobei die erste Messeinheit (24) eine zwischen einer Ausgangslage und einer Endlage erfolgende Verschiebung des ersten Betätigers (31) erfasst und verschiebeabhängig einen dem zu messenden Spiel entsprechenden Messwert ausgibt und dass die erste Messeinheit (24) in der Ausgangslage einen voreinstellbaren Messwert ausgibt.

14. Verfahren nach Anspruch 13, wobei ein zweiter Prüferschieber (12) an ein bewegliches Weichenteil angekoppelt ist, ein letzter Teilbereich einer Verschiebung des zweiten Prüferschiebers (12) relativ zum Sperrschieber (14) über einen zweiten Betätiger (31') auf eine zweite Messeinheit (24') zu deren Betätigung übertragen wird, wobei die zweite Messeinheit (24') eine zwischen einer Ausgangslage und einer Endlage erfolgende Verschiebung des zweiten Betätigers (31') erfasst und verschiebeabhängig einen dem zu messenden Spiel entsprechenden Messwert ausgibt und die zweite Messeinheit (24') in der Ausgangslage einen voreinstellbaren Messwert ausgibt.

15. Verfahren nach Anspruch 13 oder 14, **dadurch gekennzeichnet, dass** der voreinstellbare Messwert durch Verstellen eines ersten und ggf. zweiten verstellbaren Anschlagelements (34,34') am ersten bzw. zweiten Betätiger (31,31') oder eines Einstellelements (37, 37') zur Einstellung einer Vorbetätigung der ersten bzw. zweiten Messeinheit (24, 24') eingestellt wird.

16. Verfahren nach einem der Ansprüche 13 bis 15, **dadurch gekennzeichnet, dass** in Verschieberichtung des ersten bzw. zweiten Prüferschiebers (12) der erste bzw. zweite Mitnehmer (23,23') mit dem ersten bzw. zweiten Betätiger (31,31') zumindest 1 mm, bevorzugt 3 mm, besonders bevorzugt 7 mm vor dem Eintauchen des ersten bzw. zweiten Sperrschiebers (14,15) in die Sperrausnehmung (18,21) einen Kontakt zur Verschiebung des ersten bzw. zweiten Betätigers (31,31') herstellt.

17. Verfahren nach einem der Ansprüche 13 bis 16, **dadurch gekennzeichnet, dass** die erste Messeinheit (24) und ggf. die zweite Messeinheit (24') jeweils einen elektrischen Verschiebesensor, insbesondere ein Potentiometer (25), aufweist, das in der Ausgangslage einen von Null verschiedenen Messwert ausgibt, und/oder die erste Messeinheit (24) und ggf. die zweite Messeinheit (24') jeweils ein mechanisch verschiebbares Anzeigeelement (27) zur optischen Anzeige des Spiels auf einer Skala (26) aufweist.

18. Verfahren nach einem der Ansprüche 13 bis 17, **dadurch gekennzeichnet, dass** der erste bzw. zweite Betätiger (31,31') bei einer Rückstellung des ersten bzw. zweiten Prüferschiebers (12,13) durch einen Kraftspeicher (30,30') in die Ausgangslage verschoben wird, worauf die erste bzw. zweite Messeinheit (24,24') den voreinstellbaren Messwert ausgibt.

19. Verfahren nach einem der Ansprüche 13 bis 18, **dadurch gekennzeichnet, dass** die Messwerte der ersten und der zweiten Messeinheit (24,24') einer Auswertung zugeführt sind, wobei in einer Endlage des ersten Prüferschiebers (12,13) die erste Messeinheit (24) den dem zu messenden Spiel entsprechenden Messwert ausgibt und überprüft wird, ob die zweite Messeinheit (24') den voreinstellbaren Messwert ausgibt.

20. Verfahren nach einem der Ansprüche 13 bis 19, **dadurch gekennzeichnet, dass** in einem anfänglichen Kalibrierungsvorgang die Betätigung der ersten Messeinheit (24) so eingestellt wird, dass ein dem beobachteten Spiel zugeordneter Messwert ausgegeben wird, und dass in einem nachfolgenden Messvorgang die Weichenstellvorrichtung (1) in eine Endlage gebracht wird und die Lage des ersten Prüferschiebers (13) in dieser Endlage die Betätigung der ersten Messeinheit (24) durch den Betätiger (31) bestimmt, und das Spiel durch Auslesen des Messsignals der ersten Messeinheit (24) durch eine Auswerteeinheit (38) ermittelt wird.

21. Verfahren nach einem der Ansprüche 13 bis 20, **dadurch gekennzeichnet, dass** in einer ersten Endlage der Weichenstellvorrichtung (1) gemessen wird, ob der erste Sperrschieber (15), der sich in einer Sperrlage befindet, ein erforderliches Spiel von bevorzugt 0-5mm, besonders bevorzugt 1-4mm, in der Sperrausnehmung (21) des ersten Prüferschiebers (13) aufweist, und ob der zweiten Prüferschieber (12), der vom zweiten Sperrschieber (14) nicht gesperrt ist, die zweite Messeinheit (24') nicht betätigt, sodass der der Ausgangslage entsprechende voreinstellbare Messwert ausgegeben wird.

22. Verfahren nach einem der Ansprüche 13 bis 21, **dadurch gekennzeichnet, dass** nach einer Umstellung von der ersten in eine zweite Endlage der Weichenstellvorrichtung (1) nach Abschluss der Umstellung gemessen wird, ob der zweite Sperrschieber (14), der sich in einer Sperrlage befindet, ein erforderliches Spiel von bevorzugt 0-5mm, besonders bevorzugt 1-4mm, in der Sperrausnehmung (18) des zweiten Prüferschiebers (12) aufweist, und ob der erste Prüfschieber (13), der vom ersten Sperrschieber (15) nicht gesperrt ist, die erste Messeinheit (24) nicht betätigt, sodass der der Ausgangslage entsprechende voreinstellbare Messwert ausgegeben wird.

23. Verfahren nach einem der Ansprüche 13 bis 22, **dadurch gekennzeichnet, dass** aus der Reihenfolge der Betätigung der ersten Messeinheit (24) und der zweiten Messeinheit (24') die Stellrichtung der Weichenstellvorrichtung (1) ermittelt wird.

24. Verfahren nach einem der Ansprüche 13 bis 23, **dadurch gekennzeichnet, dass** auf Grund eines geringeren oder höheren Messwerts in der nicht betätigten Lage als der der Ausgangslage entsprechende voreinstellbare Messwert auf eine Fehlfunktion geschlossen wird.

25. Verfahren nach einem der Ansprüche 13 bis 24, **dadurch gekennzeichnet, dass** die Ermittlung des Spiels nach einer Umstellung der Weichenstellvorrichtung (1) mehrmals wiederholt wird und Änderungen des Spiels vorzugsweise in Abhängigkeit von Temperaturmessdaten oder Zugsüberfahrten ausgewertet werden.
